# EUROPÄISCHE PATENTSCHRIFT

(11) **EP 0 257 576 B1**
(45) Veröffentlichungstag und Bekanntmachung des Hinweises auf die Patenterteilung: **30.10.1991**
(21) Anmeldenummer: 87112143.0
(22) Anmeldetag: 21.08.1987
(51) Int. Cl.: F25B 49/00, G05D 23/19

(54) **Verfahren und Vorrichtung zur Vermeidung von durch Kontaktschweissungen verursachten Defekten in Heiz- bzw. Kühlsystemen**
Method and apparatus for avoiding failures caused by contacts-welding in heating and cooling systems
Procédé et dispositif pour éviter les défauts causés par la soudure des contacts dans des systèmes de chauffage et de refroidissement

(30) Priorität: 26.08.1986 US 900586
(43) Veröffentlichungstag der Anmeldung: 02.03.1988
(73) Patentinhaber: UHR CORPORATION, Alexandria, VA 22304 (US)
(72) Erfinder: Jones, Richard D., Springfield Virginia 22153 (US)
(74) Vertreter: Frei, Alexandra Sarah

(56) Entgegenhaltungen:
- EP-A- 0 033 781
- FR-A- 2 492 071
- US-A- 4 253 130
- US-A- 4 265 091
- US-A- 4 307 775

## Beschreibung

Die Erfindung liegt auf dem Gebiet der Sicherheitstechnik und bezieht sich auf eine Verfahren und eine Vorrichtung gemäss den Oberbegriffen der Patentansprüche 1 und 8.

In allen Systemen, welche einen Kompressor zum Komprimieren eines Kältemittels verwenden, ist für das Ein- und Ausschalten des Kompressors zu bestimmten Zeiten ein Kontrollgerät vorhanden. Dieses Kontrollgerät kann in einfachsten Ausführungen im wesentlichen nur einen Thermostaten und ein Relais oder bei ausgereifteren Systemen Mehrfach-Relais oder neuerdings auch programmierbare Mikrocomputer enthalten. Unabhängig von der Komplexität des Systems werden jedoch elektromagnetische - oder elektronische Relais bzw. Halbleiterschalter eingesetzt um die Stromzuführung von der Energieversorgung zum Kompressor ein- und auszuschalten.

Es ist bekannt, dass bei elektromagnetischen Relais Fehler oder Defekte durch Kontaktschweissungen auftreten können. Dieses Phänomen tritt auf, wenn beim Öffnen der Relais-Kontakte eine Stromspitze auftritt. Dabei kann genügend Wärme erzeugt werden, um die Kontakte zu schmelzen und diese im geschlossenen Zustand miteinander zu verschweissen. Es ist offensichtlich, dass dann das Relais seine Steuerfunktion über den Prozess verliert und der Kompressor aufgrund dieser Kontaktschweissung unbesehen einer entsprechenden Notwendigkeit weiterläuft. Üblicherweise ist der Kompressor nach dem Verschweissen der Kontakte nicht belastet, so dass er bis zu seiner Zerstörung weiterläuft, sofern nicht Sicherheits-Vorrichtungen vorgesehen werden. Diese Art von Fehlern wird auch dann mit der üblichen Bezeichnung "Kontaktschweissung" bezeichnet, wenn es sich um ein elektronisches Kontrollsystem mit Halbleitern handelt und keine Kontakte im eigentlichen Sinn vorhanden sind. Bei solchen elektronischen Relais treten wie bei mechanischen Relais ähnliche Fehler auf, indem sich innerhalb des elektronischen Relais ein Strompfad mit sehr kleinem Widerstand bildet und dadurch ein unkontrollierter Strom zum Kompressor fliesst.

Die unter diesen Umständen herbeigeführte Zerstörung des Kompressors kann sich verheerend auswirken. Sowohl der Druck als auch die Temperaturen im Kompressor sind vielfach ziemlich hoch. Bei einem Versagen des Systems kann in der Folge eine Explosion auftreten, die sowohl Personen als auch Einrichtungen, die sich in der Nähe befinden, erheblich gefährdet. Aus diesem Grunde ist es üblich, bei solchen Systemen Sicherheits-Vorrichtungen, wie beispielsweise ein Rückschlagventil vorzusehen. Letzteres kann in das Gehäuse des Kompressors eingebaut werden und bildet so eine Ausweichleitung für die Flüssigkeit. Dadurch kann beim Auftreten einer Kontaktschweissung eine Reduktion der allfälligen hohen Druckdifferenz erreicht werden. Diese Massnahme führt wohl zu einem Schutz gegen gefährliche Explosionen, vermag jedoch den Kompressor selber nicht vor einer Beschädigung zu bewahren, da dieser weiterläuft und normalerweise in der Folge zerstört wird.

Eine weitere Variante einer solche Sicherheits-Vorrichtung verwendet einen Unterbrechungsschalter, welcher alle Strompfade des Kompressor-Motores unterbricht sobald sehr hohe Drücke, Temperaturen oder Stromstärken auftreten. Wohl ist dieser Typ von Vorrichtungen wirksam, doch mit grossen Kosten verbunden, so dass die Gesamtkosten des Systems, in welchem sie eingesetzt werden, erhöht.

Es ist Aufgabe der Erfindung, ein Verfahren zu schaffen, das den Kompressor in einem Heiz- oder Kühlsystem beim Auftreten von Kontaktschweissungs-Fehlern schützt und den Systemzustand derart überprüft, dass das Auftreten einer Kontakt-Schweissung festgestellt werden kann, bevor die System-Einrichtungen beschädigt und in solchen Fällen das System in der Folge so gesteuert wird, dass der Kompressor vor einem verhängnisvollen Defekt bewahrt wird.

Es ist des weiteren Aufgabe der Erfindung eine Vorrichtung zu schaffen, welche die Durchführung des Verfahrens erlaubt, geringe Herstellungskosten aufweist und ein hohes Mass an Sicherheit gewährleistet.

Diese Aufgabe wird durch ein Verfahren bzw. eine Vorrichtung mit den Merkmalen der Ansprüche 1 bzw. 8 gelöst.

Die Erfindung betrifft somit ein Verfahren zur Überwachung eines Heiz-und Kühlsystems mit einem Kompressor und einem Umschaltventil, wobei während dem normalen Betrieb des Systems bestimmte System-Parameter überwacht werden um die Bedingungen für das Abschalten des Kompressors feststellen zu können. Der Kompressor wird überwacht um festzustellen, ob er beim Eintreten dieser Bedingungen noch nicht abgestellt hat was auf einen Kontaktschweissungs Fehler schliessen lässt und einen Sicherheits-Betriebsmodus einleitet sofern ein solcher Kontaktschweissungs-Fehler vorliegt. Dieser Sicherheits-Betriebsmodus beinhaltet ein periodisches Umschalten des Zustandes des Umschaltventiles, wodurch das System zwischen einem Heiz- und Kühlbetrieb umgeschaltet wird, so dass der Kompressor bis zur Vornahme einer manuellen Korrektur permanent belastet wird.

Anhand der folgenden Figuren ist das erfindungsgemässe Verfahren sowie ein Ausführungsbeispiel einer Vorrichtung zur Durchführung des Verfahrens näher beschrieben.
- Fig. 1: zeigt ein schematisches Blockdiagramm eines Heiz- und Kühlsystems, in welchem das erfindungsgemässe Verfahren angewendet wird
- Fig. 1A: zeigt ein funktionales Blockdiagramm des Systems
- Fig. 2, 3, 4: zeigen jeweils einen Teil eines Flussdiagramms, das insgesamt die Verfahrensschritte eines Beispiels des Verfahrens gemäss der vorliegenden Erfindung illustriert

Der Fachmann wird aus der folgenden Beschreibung leicht erkennen, dass das erfindungsgemässe Verfahren auf verschiedenste Weise unter Verwendung einer speziellen Kontrollschaltung für das Feststellen eines Kontaktschweissungs-Fehlers und ein entsprechendes, im folgenden näher beschriebenes Steuern des Kompressorbetriebes eingesetzt werden kann. Die effizientiste und bevorzugte Ausführung besteht darin, das Verfahren in das bereits vorhandene Software-Steuersystem der Heiz- bzw. Kühlvorrichtung zu integrieren. Das Verfahren wird beispielshaft anhand eines vorbekannten Systems erläutert. welches im US-Patent Nr. 4,645,908 vom 24. Februar 1987, Richard D. Jones, beschrieben ist und auf dessen gesamten Inhalt hier vollumfänglich Bezug genommen wird.

In Figur 1, welche der Figur 1 des obenerwähnten Patentes entspricht, ist eine ausserhalb des Systems liegende Luft-Rohrschlange 10 mit einem Ventilator 11 erkennbar, welcher die Aussenluft in und durch die Rohrschlange leitet. Diese Rohrschlange 10 ist ein konventioneller luftgekühlter Wärmeaustauscher wie er durch verschiedene Firmen im HVAC-Bereich hergestellt wird. Im dargestellten System ist dieser Wärmeaustauscher örtlich und thermodynamisch in üblicher Weise angeordnet.

Die Anordnung, welche mittels des Systems geheizt und gekühlt werden soll, ist durch eine strichpunktierte Linie 12 angedeutetet, die schematisch diese Anordnung abgrenzt. Der eine Anschluss der Rohrschlange 10 ist mit einem Rohr 13 verbunden, welches in diese Anordnung und in ein im folgenden als Generatormodul 14 bezeichnete Modul führt, wobei alle Elemente dieses Moduls im vorliegenden System in einem einzigen Gehäuse liegen. Das Rohr 13 ist mit einem konventionellen thermostatischen Regelventil 16 verbunden. Dem Regelventil sind in folgender Reihenfolge eine Filter-Trockner 17, ein Auffanggefäss 18 und der eine Anschluss der Kühl-Seite eines wassergekühlten Wärmeaustauschers HX-1 nachgeschaltet. Der andere Anschluss der Kühl-Seite des Wärmeaustauschers HX-1 ist über eine Leitung 19 mit einem konventionellen, hier nur schematisch dargestellten, 4-Weg Umschaltventil 20, das zwei Zustände aufweisen kann, verbunden. Dieses Ventil 20 ist vorzugsweise ein mittels einem Elektromagneten betätigbares und Software-gesteuertes Ventil entsprechend dem obenerwähnten Patent.

Das Ventil 20 ist im Zustand des Kühlmodus dargestellt, bei welchem die Leitung 19 über das Ventil mit einer Leitung 21 verbunden ist, welche zu einem Druckspeicher 22 führt, dessen andere Seite zur Ansaugseite eines konventionellen Kompressors 24 führt. Der Kompressor ist in üblicher Weise mit einer Kurbelgehäuse-Heizung 26 versehen. Der Ausgang des Kompressors 24 ist mittels einer Leitung 27 mit der Kühl-Seite eines wassergekühlten Wärmeaustauschers HX-2 verbunden, dessen anderer Anschluss über eine Leitung 29 mit dem Umschaltventil 20 verbunden ist. Im Kühlmodus ist die Leitung 29 mit einer Leitung 30 verbunden, welche zurück zum zweiten Anschluss der Aussenluft-Rohrschlange führt.

Wie aus der schematischen Darstellung des Ventils 20 leicht ersichtlich ist, wird im Heizmodus die Leitung 29 mit der Leitung 19 und die Leitung 21 mit der Leitung 30 verbunden.

Der Wasserkreislauf der mit der Wasseranschlusseite des Wärmeaustauschers HX-1 verbunden ist enthält nacheinander in Serie eine Pumpe P1, eine Innenraum-Rohrschlange 32 und einen Kühl- bzw. Heizwasser-Speicherbehälter S1, wobei diese Elemente durch entsprechende Leitungen miteinander verbunden sind. Die Innenraum-Rohrschlange 32 ist mit einem Ventilator oder einem Gebläse 34 versehen, welches die Luft durch den Wärmeaustauscher 32 und über dessen Spulen leitet, dadurch einen ausreichenden Wärmeaustausch zwischen dem Wasser und der Luft bewirkt und den Innenraum konditioniert.

Die Wasserkreislauf-Seite des Wärmeaustauschers HX-2 enthält eine Pumpe P2, welche an diesen anschliesst und das zugeführte Wasser via die Wasserkreislauf-Seite des Wärmeaustauschers HX-2 in den untersten Bereich eines zugehörigen Heisswasser-Speicherbehälters S2 führt. Die andere Seite der Wasser Rohrschlange des Wärmeaustauschers HX-2 ist mit einem gewöhnlichen Wasserleitungsanschluss und einer Leitung 36, welche bis zum Boden des Behälters S2 führt, verbunden. Am oberen Ende des Behälters S2 befindet sich ein Heisswasser Überlauf 37, welcher über ein Mischventil 38 mit der Heisswasserversorgungsleitung 39 verbunden ist. Es ist zu beachten, dass die Leitung 36 ebenso mit dem Anlassventil verbunden ist, so dass mittels des Ventils die erforderliche Mischung zwischen heissem und Leitungswasser vorgenommen und Warmwasser mit der gewünschten Temperatur am Ausgang zur Verfügung steht.

Die Behälter S1 und S2 weisen ausserdem, wie dies schematisch in Fig. 1 dargestellt ist, Widerstandsheizelemente 40, 42 auf, so dass bei entsprechenden Bedingungen dem System zusätzliche Energie zugeführt werden kann, um das Wasser in einem oder beiden Behältern zu heizen. Vorzugsweise weist das Heizelement 40 zwei parallelgeschaltete Heizelemente auf.

Es ist ersichtlich, dass der Wärmeaustauscher HX-2 am Ausgang bzw. der Druckseite des Kompressors 24 angeordnet ist, so dass er jederzeit mit dem auf eine höhere Temperatur gebrachten Kältemittel versorgt werden kann um das Wasser im Behälter S2 während des Heiz- oder Kühlmodus zu erwärmen oder dieses, falls erwünscht, zu erwärmen oder zu kühlen wenn das System ausser Betrieb ist. Die Behälter S1 und S2 sind vorzugsweise 0.454m³ (120 gallons) Heisswassertanks wobei der Behälter S1 mit zwei 4,5 kW Heizelementen und der Behälter S2 mit einem 4,5 kW Heizelement versehen ist.

Die Steuersoftware dieses Systems steuert den Kompressor, die Pumpen und Ventilatoren, so dass der Speichertank ausserhalb der Stromverbrauchs-Spitzenzeiten auf die gewünschte Temperatur gebracht wird, d.h. die darin enthaltene Flüssigkeit in Abhängigkeit der Stellung eines Schalters an der Steuerkonsole 44 erwärmt oder gekühlt wird. Auf diese Weise ermöglicht es das System unter Verwendung des Speichers die Umgebung während Spitzenzeiten zu heizen oder zu kühlen, wobei die Einschaltzeit des Kompressors während diesen Spitzenzeiten minimiert wird. Die Software kann beispielsweise in einer Gerätesteuerung 45 enthalten sein, die mit den verschiedenen Elementen des Systems, inklusive der Steuerkonsole 44 sowie einer Mehrzahl von Temperatursensoren, die in Figur 1 durch eingekreiste Grossbuchstaben dargestellt sind, verbunden sind. Diese Sensoren haben eine grosse Bedeutung für die verschiedenen durch das System ermöglichten Regelmechanismen. Zu diesem Zweck sind insbesondere der Sensor C zur Messung der Ausgangstemperatur des Kompressors 24 (t_dis); der Sensor B zur Messung der Temperatur des Flüssigkeitsverteilers der Aussenluft-Rohrschlange 10 (t_liq), welche die Verdampftemperatur während des Heizmodus und die Abflusstemperatur der Flüssigkeit während des Kühlmodus repräsentiert; und der Sensor G, welcher die Temperatur der Umgebungsluft (t_amb) am Eingang des Wärmeaustauschers 10 misst.

Die weiteren Zeitfunktionen und Parameter, welche im System verwendet werden, stehen in der hier beschriebenen Steuereinheit selbstverständlich ebenfalls zur Verfügung.

Figur 1A stellt ein Funktions-Blockdiagramm der Vorrichtung des Systems gemäss Figur 1 dar, wobei die funktionalen Blöcke, welche die Gerätesteuerung 45 und die Sensoren bilden, etwas detaillierter gezeigt werden und die Beziehung zwischen den darin enthaltenen Softwareteilen illustrieren. Das Mikroprozessor-Subsystem 50 ist bidirektional mit dem Datenbus 52 verbunden und besitzt Ausgänge zu einem Adressbus 54 und einem Mikroprozessor-Kontrollbus 56. Das Subsystem 50 enthält auch Interrupt-Eingänge über die Leitung 58. Ein Programmspeicher 60, z.B. ein Disk-Drive mit einem Disk-Drive Kontroller, ist vorgesehen, so dass das Programm zur Steuerung des Systems auf einer Hard- oder Floppydisk gespeichert werden kann oder das Programm ist in einem entsprechenden Chip, beispielsweise einem ROM, gespeichert. Der Programmspeicher empfängt Daten, Adressen, Mikroprozessor-Kontroll- und Input-Output-Kontroll-Eingangssignale und liefert Daten- und Interrupt-Ausgangssignale. Eine I/O-Adress-, Dekodier- und Überwachungseinheit 64 empfängt ebenfalls Adress-, Daten- und Mikroprozessor-Kontroll-Eingangssignale und liefert Daten- und I/O-Kontrollsignale.

Die System-Signaleingänge sind mit Sensoren, welche die dem durch das System konditionierten Raum zugeführte Energie anzeigen, sowie mit Temperatursensoren A, B, C, D, F, G, und H verbunden, welche die Temperatur an verschiedenen Orten des Systems messen. Diese Sensoren sind etwas detaillierter im Zusammenhang mit den Figuren 1 und 5 des US-Patentes 4,645,908 beschrieben. Die Energie wird mittels Stromsensoren 88 und 89 und Spannungsmesstransformatoren 103 und 104 gemessen, welche mit den Hauptversorgungsleitungen gekoppelt sind, welche zum Beispiel von der Hauptversorgungs-Schalttafel 66, welche mit der Versorgung und dem Hauptmessinstrument 68, welches zu Abrechnungszwecken die der Anordnung zugeführte Energie misst, verbunden ist. Ein Signal 69 von diesem Messinstrument zeigt an, wenn die Messwerte während eines "on peak" Intervalls hoch sind.

Diese verschiedenen Signale von den Temperatur- und elektrischen Sensoren werden Signalaufbereitungs-Schaltungen 70 zugeführt, welche die Signale in eine gewünschte, analoge Form bringt (mit Ausnahme des Hauptmessinstrument-Signals, welches digital ist) und sie auf eine geeignete Amplitude anpasst. Die Ausgänge der Signalaufbereitungs-Schaltung 70 werden einer analogen Multiplexer-Schaltung 72 zugeführt, deren Signalausgänge zu einer Analog/Digitalwandler-Schaltung 74 führen.

Eine universelle Kontrollogik-Einheit 76 ist ebenfalls mit den I/O-Kontrolleitungen, Adressleitungen, dem Datenbus und dem Mikroprozessor-Kontrollbus verbunden, um verschiedene Überwachungsfunktionen erfüllen zu können. Diese Einheit empfängt und liefert periphere, örtliche Kontrollsignale (LPC = local peripheral control signals) von bzw. zu einer diskreten, digitalen Eingabeeinheit 78 und einer Steuerungs-Ausgabeeinheit 80.

Die Steuerungs-Ausgabeeinheit 80 liefert Versorgungs-Steuerwerte für verschiedene Messgeräte und Ventile, einschliesslich dem Aussenluft-Ventilator 11, dem Vierweg-Umschaltventil 20, dem Kompressor 24, dem Innenraum-Ventilator 34, den Heizelementen 40 und 42, sowie den Pumpen P1 und P2. Sie steuern sowohl das digitale Interface als auch die optische Trennung (bspw. Optokoppler), den Relais-Spulenantrieb und die Leistungsregelungs-Relais.

Für die vorliegende Erfindung sind insbesondere die Steuerungs-Ausgabeeinheit 80 und der Programmspeicher 60 von Interesse, welche mit dem Mikroprozessor-Subsystem 50 und der universellen Kontrolllogik Einheit 76 zusammenwirken. Die Kontroll-Ausgabeeinheit 80 enthält die elektronischen - oder andere Relais, welche den Kompressor steuern und deshalb die "Kontakte", seien dies nun Halbleiter oder andere, enthalten, welche durch das Programm überwacht werden müssen. Desgleichen werden die Sensoren B, C und G, wie oben erwähnt, überwacht.

Das Mikroprozessor-Subsystem, welches den Mikroprozessor und den Mikrokontroller, ROM, RAM, System-Clock und den Zeitkreis, den Interruptkontroller, die System-Kontrollschaltung enthält, sowie die Adressdaten- und Kontrollbuffer führen den aktuellen Prozess aus, wobei das Programm in der Programmspeichereinheit 60 gespeichert ist.

Die Figuren 2 bis 4 zeigen ein vereinfachtes Flussdiagramm eines Programmes zur Ausführung des Verfahrens, das bestimmt, ob ein Sicherheitsmodus initialisiert werden soll, wobei damit die Existenz eines Kontaktschweissungs-Fehlers angezeigt ist. Im beschriebenen System bedeutet ein Umschalten in den Sicherheitsmodus, dass die normalen Betriebsbedingungen ausser Acht bleiben und das System so gesteuert wird, dass den diesen Sicherheitsmodus verursachenden Bedingungen Rechnung getragen werden kann. Das Verfahren wird anhand eines Programmes, das in der Programmsprache C geschrieben ist und dessen Ausdruck im Anhang I wiedergegeben ist, näher erläutert.

Die einzelnen Programmschritte werden innerhalb des Programmes mit den gleichen Symbolen, wie sie in den Figuren 2 bis 4 verwendet werden, dargestellt. Diejenigen Symbole, welche im Programm nicht enthalten sind, werden in der Kolonne ganz links dargestellt.

Das Verfahren besteht darin, während des Betriebes bestimmte Parameter des Systems zu überwachen, um so festzustellen zu können, ob Bedingungen auftreten, welche das Auftreten einer Kontaktschweissung anzeigen. Zu diesem Zweck werden drei Temperaturen gemessen, welche dazu dienen, festzustellen, ob ein solcher Systemzustand herrscht. Sofern die Temperaturen unter normalen Betriebsbedingungen erwartungsgemäss sind, wird keine Sicherheitsmassnahme getroffen. Werden hingegen Bedingungen festgestellt, welche nicht auftreten sollten, so wird ein Sicherheitsmodus zur "Rettung des Kompressors" initialisiert.

Im folgenden sollen die Bedingungen für das Umschalten zwischen normalem Betrieb und dem Sicherheitsmodus kurz aufgezeigt werden. Die einzelnen Module, welche Bestandteil der Kontroll-Software für das System in Figur 1 sind, sind so angeordnet, dass ihre Funktionen im wesentlichen voneinander unabhängig sind. Jedes Modul erfüllt seine eigenen Aufgabe und generiert jeweils nach einer bestimmten Zeit, d.h. periodisch, einen entsprechenden Output. Unabhängig davon, ob dieser Output benötigt wird oder unbeachtet bleibt, führt das Modul seine Funktion in der darauffolgenden Periode erneut aus. Der Output kann in einem Rechenresultat, das in anderen Modulen verwendet wird bestehen oder ein Auslösesignal für eine bestimmte Aktion sein. Diese Aktion kann beispielsweise darin bestehen, ein Hardware-Element zu aktivieren oder den Sicherheitsmodus auszulösen.

Es ist zu beachten, dass die Module nicht selbständig einen Ausführbefehl senden, sondern nur ein entsprechendes Request-Signal melden. Es ist durchaus möglich, dass gleichzeitig mehrere Module ein bestimmtes Element der Vorrichtung aktivieren wollen. Ausserdem kann es z.B. vorkommen, dass zwei Module gleichzeitig sich widersprechende Signale aussenden, was verschiedene Gründe haben kann. So ist es beispielsweise möglich, dass ein Modul eine Innen-Temperatur ermittelt, welche eigentlich zu einem Einschalten des Kompressors führen sollte, damit dieser den Raum kühlt, ein anderes Modul jedoch ermittelt, dass der Raum hinreichend mittels Kaltwasser aus dem Speichertank S1 gekühlt werden kann und der Kompressor nicht eingeschaltet werden sollte, weil zu dieser Tageszeit gerade ein hoher Stromtarif gilt.

Alle diese Request-Signale werden mittels einem speziellen, als REDUCTION bezeichnetes Modul bereinigt, welches bei einer Mehrzahl von Signalen das zu berücksichtigende bestimmt und herausfiltert. Üblicherweise hat ein Abschaltsignal höhere Priorität als ein Einschaltsignal und Request-Signale zur Aktivierung des Sicherheitsmodus werden zuerst berücksichtigt, da sie potentielle Gefahrensituationen indizieren. Ein weiteres als SEQUENCER bezeichnetes Modul empfängt das gefilterte Ausgangssignal des REDUCTION-Modules und sendet entsprechend einer festgelegten Prioritätsreihenfolge das aktuelle Signal weiter, welches entsprechende Hardwareelemente ein oder ausschaltet. Da das vorliegende Programm dafür besorgt ist, dass beim Auftreten der entsprechenden Bedingungen der Sicherheitsmodus eingeschaltet wird, wird dessen Output durch das REDUCTION- und SEQUENCER-Modul erkannt und innerhalb der gleichen oder der folgenden Periode derart verarbeitet, dass auf den Sicherheitsmodus umgeschaltet wird.

Die drei bereits oben erwähnten zu messenden Temperaturen, d.h. die Ausgangstemperatur beim Kompressor (t_dis), die äussere Umgebungstemperatur (t_amb) und die Temperatur des flüssigen Kältemittels in der Aussenluft-Rohrschlange (t_liq), werden mit Grossbuchstaben, beispielsweise als TLIQ, TDIS, TAMB, bezeichnet, sofern sie Veränderungen im System herbeiführen sollen.

Die Rechen- bzw. Messperiode beträgt z.B. vier Sekunden und die verschiedenen System-Temperaturen werden dementsprechend regelmässig diesen Modulen zugeführt. Ausserdem werden verschiedene Werte wie beispielsweise die oberen und unteren Werte von t_liq der letzten 16 Perioden und die Durchschnittstemperatur TLIQ berechnet und/oder gespeichert. Zudem wird das Auftreten bestimmter Ereignisse oder bestimmte Signale aufgezeichnet und protokolliert, so z.B. das Ein-und Ausschalten des Kompressors oder eine Änderung des Umschaltventil-Zustandes.

Der erste Schritt besteht darin, festzustellen, ob die Zeitperiode seit dem Aufstarten des Gesamtsystems weniger als 8 Sekunden beträgt (A^{*}). Ist dies der Fall, so zeigt dies an, dass sich das System im speziellen Zustand der Startphase befindet. Es kann angenommen werden, dass keine Kontaktschweissungen auftreten und keine Sicherheitsvorkehrungen getroffen werden müssen (B).

Sobald sich das System nicht mehr in der Startphase befindet, wird geprüft, ob bereits eine Sicherheitsmassnahme eingeschaltet bzw. getroffen wurde (C*). Diesfalls ist es offensichtlich nicht mehr nötig, die Prüfroutine fortzusetzen und das Programm wird beendet.

Darauf wird geprüft, ob sich das System in einer Initialisierungsphase (D*) befindet. In diesem Ausführungsbeispiel des Systems ist die Software im Hinblick auf drei verschiedene zeitliche Phasen ausgerichtet. Während des normalen Betriebes dauern die Zyklen jeweils ungefähr 4 Sekunden. Während des Aufstartens können zwei unterschiedliche Typen von Phasen unterschieden werden, welche auch verschieden behandelt werden. Die erste, welche je nach dem von etwa 4 bis 8 Sekunden dauert, wird als Phase 1 bezeichnet und ihr folgen die sogenannten Initialisierungsphasen. Eine Folge von solchen Initialisierungsphasen folgt dieser Phase 1 während einer Zeitdauer von etwa fünf Minuten, während welcher zusätzliche weitere Systeminitialisierungs-Prozeduren ablaufen. Sofern festgestellt wird, dass das System sich in einer Initialisierungsphase (E1) befindet und seit dem Neustart weniger als 12 Sekunden (E2) vergangen sind, ist es notwendig, einige Initialisierungswerte zur Ausführung des Programmes zu bestimmen.

Zu diesem Zwecke wird die Ausgangs-Temperatur des Kompressors der aktuellen Ausgangs-Temperatur und t_liq der momentanen Flüssigkeitstemperatur gleichgesetzt (F). Zusätzlich werden mittels Requestsignalen des Systems die Pumpen P1 und P2 eingeschaltet und das Umschaltventil desaktiviert, so dass das Ventil in den Heiz-oder Kühlmodus geschaltet wird. Der Umschaltventilmodus wird auf Null und das Zeitsperre-Flag auf Null gesetzt. Das Zeitsperre-Flag dient zur Überprüfung der Zeit, damit sichergestellt ist, dass das System keine Gefahrensituation übersehen bzw. übergangen hat. Dabei ist ein Intervall von 10 Minuten nach dem Abschalten des Kompressors massgeblich. Sofern die Ausgangstemperatur nach Ablauf dieses Intervalls weniger als 43,4°C (110°F) beträgt, ist zu vermuten, dass etwas übersehen wurde. Dies wird zur einem späteren Zeitpunkt festgestellt.

Falls festgestellt wird, dass sich das System in der Startphase befindet und zwei Sätze von Bedingungen auftreten, wird ein Sicherheits-Flag gesetzt. Ein Satz von Bedingungen, der dieses Flag aktiviert, setzt voraus, dass sich das System im Kühlmodus befindet (G1-G6). Das Programm überprüft, ob, TDIS grösser als 60,0°C (140°F) ist (sämtliche Temperaturen sind hier in °Celcius (Fahrenheit) angegeben); ob TDIS mindestens so hoch wie die gemessenene Starttemperatur t_dis minus 5,6°C (10°F) ist; ob TLIQ mindestens um 11,2°C (20°F) tiefer ist als die Umgebungstemperatur und ebenfalls mindestens so hoch wie die Starttemperatur t_dis minus 5,6°C (10°F) ist; und ob die Umgebungstemperatur über 10°C (50°F) liegt. Sofern alle diese Bedingungen vorliegen wird ein Flag gesetzt (I), da dadurch eine ernsthafte Gefahr für den Kompressor angezeigt ist.

Befindet sich das System im Heizmodus (H1-H6); ist TDIS grösser als 60,0°C (140°F) und grösser als t_dis beim Aufstarten minus 5,6°C (10°F) und liegt TLIQ bei einer Umgebungstemperatur von 50° oder weniger, weniger als 8,4°C (15°F) unter der Umgebungstemperatur und weniger als 2,8°C (5°F) unter t_liq beim Aufstarten so ist eine Gefahr für den Kompressor angezeigt und das Sicherheits-Flag wird gesetzt (I, J*, K, L).

Diese Sätze von Bedingungen während des Kühl- und den Heizmodus zeigen Zustände an, die bei korrektem Betrieb des Kompressors und des restlichen Systems nicht auftreten sollten, d.h. wenn die Rohrschlangen unbeschädigt sind und die Austauschflüssigkeit zirkulieren kann, das System genügend Kühlflüssigkeit enthält, etc. In beiden Betriebsarten sollte die Kompressortemperatur TDIS schnell unter 60,0°C (140°F) fallen und die Flüssigkeitstemperatur an der Aussenluft-Spule sollte nach dem Aufstarten im Kühlmodus mindesten 5,6°C (10°F) und im Heizmodus mindestens um 2,8°C (5°F) ansteigen. Sofern dies nicht der Fall ist, muss das System als gefährdet betrachtet und der Sicherheitsmodus gesetzt werden.

Das Programm überprüft im folgenden die Bedingungen um so Register zu löschen, welche noch Ein- oder Ausschaltdaten enthalten. Sofern mehr als 4 Minuten seit dem Aufstarten vergangen sind und TDIS weniger als 54,5°C (130°F) (M1, M2, M3) ist entweder der Kompressor nicht angeschlossen oder es hat nicht genügend Kältemittel im System. In beiden Fällen ist es nicht nötig, ein Sicherheits-Flag zu setzen, so dass sowohl das zur Vermeidung von Kontaktschweissungs-Fehlern vorgesehene Register für das Einschalt- als auch das Register für das Ausschalt-Signal auf Null gesetzt werden (Qa, Qb).

Sofern sich das System in der normalen Betriebsphase befindet, jedoch nicht alle vorgängigen Zustände (P1, P2, P3) auftraten, wird ein Krisen-Eintritt Flag auf TRUE gesetzt und der Sicherheitsmodus wird eingeschaltet um je nach Position des Schalters an der Steuerkonsole HOC 44 sowohl im Heiz- als im Kühlmodus den Kompressor zu schützen (R, S*, T, U).

Wie des weiteren aus Figur 3 ersichtlich ist, setzt das Programm ein Requestsignal für das Einschalten der Pumpe P1, sofern sich das System in der normalen Betriebsphase befindet, seit mehr als 7 Minuten und 4 Sekunden eingeschaltet ist und falls der Kompressor eingeschaltet ist (V*, W). Sofern seit dem letzten Request-Signal für einen Statuswechsel des Kompressors oder des Umschaltventils weniger als 5 Minuten vergangen sind, werden die obere und untere Flüssigkeitstemperatur gemäss der Temperatur TLIQ zu diesem Zeitpunkt im System gespeichert (X*, Y*, Za, Zb). Falls an der Steuerkonsole HOC der Kühlmodus gesetzt ist oder ein Request-Signal für ein Ausschalten des Kühlmodus vorliegt (AA1, AA2, BB1, BB2) liefert das Programm ein Request-Signal für das Einschalten des Umschalt-Ventils (CC). Sofern die gespeicherte obere Flüssigkeitstemperatur unter dem aktuellen Wert von TLIQ liegt, wird die obere Temperatur t_liq auf diesen aktuellen Wert gesetzt (DD*, EE).

Falls über den Schalter an der Steuerkonsole der Kühlmodus gewählt ist, wird das Umschaltventil entsprechend auf Kühlen gestellt (FF*, GG).

Wenn der Kompressor während einer Zeitperiode eingeschaltet war, die ein Vielfaches von genau 15 Minuten beträgt, wird die obere Temperatur TLIQ auf die berechnete Durchschnittstemperatur TLIQ gesetzt (HH*, II). Erstere wird mit anderen Worten während dem Betrieb des Kompressors alle 15 Minuten neu gesetzt. Da es umgekehrt möglich ist, dass der Kühlschalter so geschaltet ist, dass sich das Umschaltventil im Heizmodus befindet, sollte auf Entfrosten geschaltet werden (JJ, KK). Sonst muss das Umschaltventil ausgeschaltet werden. Hier muss durch Logik gewährleistet werden, dass ein allfälliges Datenbit, welches das Ausschalten des Umschaltventils verlangen würde, gelöscht wird. Das entsprechende, das Ausschalten verlangende Datenwort wird deshalb maskiert um dieses Bit zu entfernen. Falls die untere Temperatur t_liq grösser als die aktuelle Temperatur TLIQ ist, wird die untere Temperatur t_liq auf TLIQ gesetzt (MM*, NN). Wenn die Wärmepumpe einen Entfrost-Zyklus beendet, wird das Umschaltventil in den Rekuperationsmodus geschaltet (OO*, PP). Sonst verzweigt das Programm standardmässig in den Heiz- bzw. "Ventil-Aus"-Modus und der Umschaltventilmodus wird auf "Heizen" (QQ) gesetzt. Sofern seit dem letzten Wechsel der Ventilstellung mehr als 30 Minuten vergangen sind und der Kompressor während einer Zeitperiode, die einem ganzzahligen Vielfachen von 15 Minuten entspricht, eingeschaltet war, wird der untere Wert von t_liq auf den durchschnittlichen Wert TLIQ gesetzt (RR1, RR2, SS).

Um in den nächsten Programmabschnitt zu gelangen, muss der Kompressor ausgeschaltet sein, d.h. er muss durch ein durch den SEQUENCER generiertes Ausschalt-Signal erhalten haben (d.h. den FALSE-Ausgangswert von V^{*}).

Die Routine prüft, wann der Kompressor ausgeschaltet wurde. Falls der Zeitabschnitt seit dem Ausschalten weniger als zwei Zeitperioden beträgt, wird das Zeitschranken Flag gelöscht (false) und die Temperatur t_dis auf den aktuellen Wert von TDIS geschätzt, bzw. zu diesem Wert angenommen (TT^{*}, UU).

Sofern ein Request-Signal vorliegt, das ein anderes Element (P1, P2) ausschalten soll um einer durch eine Kontaktschweissung verursachten Störung vorzubeugen, die Zeit seit dem letzten Wechsel des Kompressor-Status weniger als 10 Minuten beträgt (VV1a) und die Wassertemperatur der inneren Rohrschlange THX1W unter -3,7°C (25,5°F) oder über 46,7°C (115,5°F) liegt (VV1b), wird das Ausschalt-Request-Signal für den Kontaktschweissungs-Sicherheitsmodus mit der Space-Fan-Maske oderverknüpft (VV2a, VV2b). Das System überprüft dann die Temperaturen aller vier möglichen Modi, d.h. von Heiz-, Kühl-, Entfrost- und Rekuperationsmodus. Sofern sich das Umschaltventil im Heizmodus befindet (WW^{*}), die Kompressor Ausgangstemperatur grösser ist als die Temperatur t_dis zum Ausschaltzeitpunkt minus 5,6°C (10°F) und falls TLIQ mehr als 2,8°C (5°F) unter der unteren Temperatur t_liq liegt, so wird der Kontaktschweissungs-Sicherheitsmodus eingeschaltet und das Kriseneintritt Flag auf TRUE gesetzt (XX1, XX2, YY). Falls die Ausgangstemperatur um 5,6°C (10°F) oder mehr abgefallen ist und falls die Flüssigkeitstemperatur grösser als die untere Temperatur t-liq ist, wird der Sicherheitsmodus jedoch nicht eingeschaltet (ZZ1, ZZ2, AAA).

Wie Figur 4 zeigt, wird der Kontaktschweissungs-Sicherheitsmodus eingeschaltet und das Kriseneintritts Flag auf TRUE gesetzt, sofern sich das Umschaltventil im Kühlmodus (BBB^{*}) befindet, die Kompressor Ausgangstemperatur über der Temperatur t_dis zum Ausschaltzeitpunkt minus 5,6°C (10°F) liegt und wenn TLIQ mindestens 2,8°C (5°F) über der höheren Temperatur t_liq liegt (CC1, CC2, DDD). Falls die Ausgangstemperatur 5,6°C (10°F) oder mehr abgefallen ist und falls die Flüssigkeitstemperatur unter der oberen Temperatur t-liq liegt, wird kein Sicherheitsmodus gesetzt (EE1, EE2, FFF).

Falls sich das Umschaltventil im Entfrost-Modus befindet (GGG*), die Kompressor Ausgangstemperatur 1,1°C (2°F) oder mehr über der Temperatur t_dis beim Ausschalten liegt, die Flüssigkeitstemperatur 5,6°C (10°F) oder mehr über dem gespeicherten Wert der oberen Temperatur t_liq liegt und falls t_liq grösser als 7,2°C (45°F) ist, wird der Sicherheitsmodus eingeschaltet (HHH1-3, III). Falls die Ausgangstemperatur mindestens um 20° unter der Ausschalttemperatur liegt, wird kein Sicherheitsmodus gesetzt (JJJ^{*}, KKK).

Befindet sich das Umschaltventil schliesslich im Modus "Rekuperation nach Entfrosten" (LLL^{*}), liegt TDIS über der Ausschalttemperatur minus 5,6°C (10°F), liegt TLIQ mehr als 8,4°C (15°F)unter dem gespeicherten unteren Temperatur und sind mehr als 5 Minuten seit einem Wechsel des Kompressor-Status vergangen, wird der Sicherheitsmodus gesetzt (MMM1-3, NNN). Sofern die Ausgangstemperatur aber um mehr als 20° unter der Ausschalttemperatur liegt, wird der Sicherheitsmodus nicht gesetzt (000*, PPP).

Die vorstehenden Abschnitte haben die Bedingungen für die Abschaltbefehle für den Kompressor behandelt. Falls seit dem Ausschalten des Kompressors mehr als 10 Minuten vergangen sind und falls ein Request-Befehl für das Einschalten des Kontaktschweissungs-Sicherheitsmodus vorliegt und TDIS nicht über 37,8°C (100°F) liegt, wird der Sicherheitsmodus nicht eingeschaltet und das Zeitschranken Flag auf TRUE gesetzt (QQQ1-3, RRR). Falls jedoch kein Request-Befehl für das Einschalten des Sicherheitsmodus vorliegt, das Zeitschranken Flag auf TRUE gesetzt ist und die Ausgangstemperatur über 43,4°C (110°F) liegt, zeigt dies an, dass etwas übersehen wurde und ein Sicherheitsmodus wird gesetzt (SSS1-3).

Die "formelle" Art und Weise wie der Sicherheitsmodus bei auf TRUE gesetztem Zeitschranken Flag eingeschaltet wird, sei es nun im Heiz-, Kühl-, Entfrost- oder Rekuperations-Modus, wird durch den letzten Teil des Programmes festgelegt.

Beim Einschalten des Sicherheitsmodus - in irgend einem Moduswerden der Kompressor und das Umschaltventil in einen Betriebsmodus gebracht, in welchem die Ventilposition in regelmässigen Zeitabschnitten umgeschaltet wird. Dabei handelt es sich um eine gewöhnliche, zeitabhängige Schaltfunktion, welche bewirkt, dass der Kompressor permanent belastet bleibt und dadurch keine extremen Temperaturen und Druckverhältnisse auftreten können, welche zu einer allfälligen Selbstzerstörung des Kompressors führen könnten. Im vorliegenden Beispiel eines Systems wird das Umschaltventil fortwährend umgeschaltet bis das System manuell abgeschaltet wird.

Das Programm für die "Kompressor-Rettungs" Routine schliesst an die "Kontaktschweissungs-Sicherung" Routine an. Wegen der Kürze und Einfachheit dieser Routine wird kein Flussdiagramm vorgesehen. Der Hauptzweck dieser "Kompressor-Rettungs" Routine liegt im Erkennen des Kriseneintritts-Flag und der Steuerung des Systems, so dass der Kompressor permanent belastet bleibt. Im vorliegenden System wird eine Last durch das abwechslungsweise Heizen und Kühlen des durch die Linie 12 schematisch abgegrenzten Raumes aufrechterhalten. Dies könnte auch durch ein abwechslungsweises Heizen und Kühlen des Speichertanks S1 oder, in anderen System, auch mittels anderen Lasten geschehen. Man wird festgestellt haben, dass das abgedruckte Programm für die Konditionierung des Speichers konzipiert ist und im Hinblick darauf geschrieben wurde. Die entsprechenden Ausdrücke wurden so abgeändert, dass sie sich auf den Luftraum beziehen.

Das Kriseneintritts-Flag und das Sicherheitsflag werden im oben beschriebenen SEQUENCER Modul geprüft. Sofern das Flag gesetzt ist, wird diese Routine implementiert. Falls das Flag auf "1" gesetzt ist, wird das System in einen Modus "Raumkonditionierung" gebracht, d.h. entweder geheizt oder gekühlt. Als erstes prüft diese Routine in welchem Zustand sich das System vorher befunden hat. Standardmässig wird der Heizmodus angenommen; durch die "Kontaktschweissungs-Sicherheit" Routine wird dann jedoch geprüft, ob ein Entfrosten oder Heizen vorliegt. Der Grund dafür liegt darin, dass man das System zuerst in den dem unmittelbar vorhergehenden Zustand gegenteiligen Status bringen möchte. Falls sich das System im Entfrost-Modus befand, muss die Rohrschlange weiterhin entfrostet werden, indem der Rohrschlange Energie zugeführt wird. Sofern sich das System im Heizmodus befand, waren der Speichertank und der Luftraum vermutlich heiss, so dass mit dem Kühlen begonnen werden sollte.

Der nächste, eine Bedingung enthaltende Programmbefehl setzt die Vorrichtungskontakte. Falls das System in den Kühl-Modus gebracht wird, werden alle Elemente, inklusive den Pumpen P1 und P2, der Aussenventilator, das Umschaltventil und der Innenraum-Ventilator, auf Kühlen geschaltet. Es ist zu beachten, dass der Kompressor nicht aktiviert werden muss, da er entweder schon eingeschaltet ist, was ja der Grund für das Ausführen dieser Routine ist, oder sonst ein Fehler vorliegt. In beiden Fällen ist es nicht wünschenswert, dass der Kompressor aktiviert wird. Der durch "else" eingeleitete Programmteil entspricht dem Heizmodus.

Für diese Routine werden bestimmte Grenzwerte für das Kühlen und Heizen festgelegt. Der folgende Teil der Routine prüft, ob diese Grenzen in der einen oder anderen Richtung überschritten wurden. Sofern die Temperatur TRETA der rückfliessenden Luft gleich gross oder tiefer als der auf der Steuerkonsole HOC gesetzt Wert minus 2,8°C (5°F) ist, oder falls sie unter 18,3°C (65°F) liegt, wird auf den Heizmodus umgeschaltet und die Vorrichtungskontakte entsprechend geschaltet. In ähnlicher Weise wird, ausgehend vom Heizmodus, die Luft nur auf 25,6°C (78°F) oder 2,8°C (5°F) über den Steuerkonsolenwert HOC geheizt, wobei der jeweils tiefere dieser Werte massgebend ist.

Im letzten Teil des Programmes wird ein digitales Output-Wort gebildet, indem "High Byte" und "Low Byte"-Segmente aufgebaut werden. Jedes Wort ist 16 Bit lang und wird als ein Teil des digitalen Systemoutputs erfasst. Das Kriseneintritts-Flag wird dann auf 2 gesetzt. Es ist zu beachten, dass das System bis zu einem vollständigen Systemreset nicht mehr in die "Kontaktschweissungs-Sicherheitsmodus" Routine zurückkehrt nachdem es einmal die "Kompressor-Rettungs"-Routine durchlaufen hat. Die "Kompressor-Rettungs"-Routine beginnt anschliessend an den zweiten, eine Bedingung enthaltenden Programmbefehl ((if cmp_cond_of_sto_in_crisis_mode = COND_STO_CRISIS_MODE_COOLING)) und fährt dann weiter, wobei die Lufttemperatur nochmals überprüft wird und der Betriebsmodus umgeschaltet wird, sofern die entsprechende Grenze überschritten wird.

Selbstverständlich können neben dem oben beschriebenen, bevorzugten Ausführungsbeispiel der Erfindung verschiedenste Varianten und Systeme ausgeführt werden. Insbesondere ist es möglich, neben dieser bevorzugten Ausführungsform, bei welcher das Verfahren über ein Softwareprogramm ausgeführt wird, eine im wesentlich hardwaremässige Realisierung der anhand des Programmes beschriebenen Regelung bzw. Steuerung vorzusehen.

## Patentansprüche

1. Verfahren zum Überwachen und Steuern eines Wärme- und Kühlsystems mit einem Kompressor und mindestens einem Wärmeaustauscher mit zwischen diesen zirkulierender Kältemittel, dadurch gekennzeichnet, dass folgende Verfahrensschritte durchgeführt werden:
a) Überwachung von mindestens einem spezifischen Parameter des Systems während des Betriebes, um Zustände festzustellen, unter denen der Kompressor ausgeschaltet werden sollte und
b) Feststellung nach Erteilung eines Ausschaltbefehles ob der Kompressor unter den entsprechenden Bedingungen nicht abgestellt hat wobei dann eine durch einen Kontaktschweissungs-Fehler bedingte Störung angezeigt wird, und
c) Initialisierung von einem Sicherheits-Betriebsmodus als Reaktion auf die Feststellung eines solchen Kontaktschweissungs-Fehlers, wobei dieser Sicherheits-Betriebsmodus dazu führt, dass der Kompressor derart belastet bleibt, dass der Kompressor von einer Selbstzerstörung bewahrt wird bis eine korrigierende Massnahme erfolgt.

2. Verfahren nach Anspruch 1, dadurch gekennzeichnet, dass mindestens einer der Parameter die Ausgangstemperatur am Kompressor enthält.

3. Verfahren nach Anspruch 1 oder 2, dadurch gekennzeichnet, dass mindestens einer der Parameter Kältemitteltemperatur eines Wärmeaustauschers des Systems enthält.

4. Verfahren nach einem der vorhergehenden Ansprüche, dadurch gekennzeichnet, dass im Sicherheits-Betriebsmodus ein im System vorgesehenes Umschaltventil laufend zwischen verschiedenen Zuständen umgeschaltet wird, so dass der Kompressor permanent belastet bleibt.

5. Verfahren nach einem der vorhergehenden Ansprüche, dadurch gekennzeichnet, dass der Kompressor belastet wird indem das System jeweils in bestimmten Abständen von einem Heiz- in einen Kühlmodus umgeschaltet wird.

6. Verfahren nach einem der vorhergehenden Ansprüche, dadurch gekennzeichnet, dass zur Feststellung, ob der Kompressor noch nicht abgeschaltet hat, der stete Energieaustausch des Kältemittels gemessen wird.

7. Verfahren nach einem der vorhergehenden Ansprüche, dadurch gekennzeichnet, dass zur Feststellt ob der Kompressor noch nicht abgeschaltet hat, die von dem Kältemittel abgeführte und/oder dieser zugeführte Energie gemessen wird.

8. Vorrichtung zur Überwachung und Steuerung eines Wärme- und Kühlsystems mit einem Kompressor und mindestens einem Wärmeaustauscher mit zwischen diesen zirkulierendern Kältemittel dadurch gekennzeichnet, dass
a) die Vorrichtung Sensoren zur Überwachung von mindestens einem spezifischen Parameter des Systems während dem Betrieb enthält, um Bedingungen festzustellen, unter denen der Systemkompressor abgeschaltet werden sollte,
b) ein Rechenmodul vorgesehen ist, welches nach Erteilung eines Ausschaltbefehles feststellt, ob der Kompressor unter diesen bestimmten Bedingungen nicht abgeschaltet hat, wobei diesfalls ein Kontaktschweissungs-Fehler angezeigt wird, und
c) dass Lastelemente und Steuermittel vorhanden sind, wobei erstere durch diese Steuermittel und das Rechenmodul oder ein zusätzliches Rechenmodul unter einem Sicherheits-Betriebsmodus, der beim Auftreten eines Kontaktschweissungs-Fehlers initialisiert wird, derart gesteuert sind, dass der Kompressor so belastet bleibt, dass eine Selbstzerstörung des Kompressors verhindert wird, bis Korrekturmassnahmen ergriffen werden.

9. Vorrichtung nach Anspruch 8, dadurch gekennzeichnet, dass Sensoren einen Temperaturfühler zur Messung der Ausgangstemperatur des Kompressors enthalten.

10. Vorrichtung nach einem der Ansprüche 8 oder 9, dadurch gekennzeichnet, die Sensoren einen Temperaturfühler zur Messung der Temperatur des Kältemittels in einem Wärmeaustauscher des Systems enthalten.

11. Vorrichtung nach einem der Ansprüche 8 bis 10, dadurch gekennzeichnet, dass die Steuermittel als Umschaltventil ausgebildet sind, wobei dieses Umsdraltventil während dem Sicherheits-Betriebsmodus laufend zwischen verschiedenen Zuständen umgeschaltet wird, so dass der Kompressor permanent belastet bleibt.

## Claims

1. Method for monitoring and controlling a heating and cooling system with a compressor and at least one heat exchanger with a refrigerant circulating between them, characterized in that the following method steps are performed:
a) Monitoring at least one specific parameter of the system during operation, in order to establish states when the compressor should be disconnected,
b) Establishing, after giving a disconnection instruction, whether under the corresponding conditions the compressor has not stopped, a fault caused by a contact welding defect then being indicated and
c) initializing a safety operating mode as a reaction to establishing such a contact welding defect, said safety operating mode leading to the compressor remaining loaded in such a way that it is protected from self-destruction until a correcting measure has been carried out.

2. Method according to claim 1, characterized in that at least one of the parameters contains the starting temperature on the compressor.

3. Method according to claims 1 or 2, characterized in that at least one of the parameters contains the refrigerant temperature of a heat exchanger of the system.

4. Method according to one of the preceding claims, characterized in that in the safety operating mode a switching valve provided in the system is continuously switched between different states, so that the compressor remains permanently loaded.

5. Method according to one of the preceding claims, characterized in that the compressor is loaded in that at specific intervals the system is switched from a heating to a cooling mode.

6. Method according to one of the preceding claims, characterized in that to establish whether the compressor has still not been disconnected the continuous energy exchange of the refrigerant is measured.

7. Method according to one of the preceding claims, characterized in that for establishing whether the compressor has still not disconnected the energy removed from and/or supplied to the refrigerant is measured.

8. Apparatus for monitoring and controlling a heating and cooling system with a compressor and at least one heat exchanger with a refrigerant circulating between them, characterized in that
a) the apparatus contains sensors for monitoring at least one specific parameter of the system during operation, in order to establish conditions under which the system compressor should be disconnected,
b) a calculating module is provided which, after giving a disconnection instruction, establishes whether the compressor has not disconnected under these specific conditions and in this case a contact welding defect is indicated and
c) load elements and control means are provided, the former being controlled by the control means and the calculating module or an additional calculating module under a safety operating mode, which is initialized when a contact welding defect occurs, in such a way that the compressor remains so loaded that a self-destruction of the compressor is prevented until correction measures are taken.

9. Apparatus according to claim 8, characterized in that the sensors contain a thermometer probe for measuring the starting temperature of the compressor.

10. Apparatus according to one of the claims 8 or 9, characterized in that the sensors contain a thermometer probe for measuring the temperature of the refrigerant in a heat exchanger of the system.

11. Apparatus according to one of the claims 8 to 10, characterized in that the control means are constructed as switching valves, which are continuously switched between different states during the safety operating mode, so that the compressor remains permanently loaded.

## Revendications

1. Procédé pour surveiller et commander des systèmes de chauffage et de refroidissement comportant un compresseur et au moins un échangeur de chaleur entre lesquels circule un fluide caloporteur, procédé caractérisé par les étapes suivantes :
a) on surveille au moins un paramètre spécifique du système en cours de fonctionnement pour déterminer des états pour lesquels le compresseur devrait être coupé et
b) on constate après émission d'un ordre de coupure, si le compresseur ne s'est pas arrêté dans les conditions correspondantes pour indiquer un incident entraîné par un défaut de soudure de contact et
c) on initialise un module de fonctionnement de sécurité en réaction à la constatation d'un tel défaut de soudure de contact, ce module de fonctionnement de sécurité faisant que le compresseur reste chargé pour être protégé contre son autodestruction, jusqu'à la mise en oeuvre d'un moyen de correction.

2. Procédé selon la revendication 1, caractérisé en ce qu'au moins l'un des paramètres est la température de sortie du compresseur.

3. Procédé selon la revendication 1 ou 2, caractérisé en ce qu'au moins l'un des paramètres est la température du fluide caloporteur d'un échangeur de chaleur du système.

4. Procédé selon l'une des revendications précédentes, caractérisé en ce que le module de fonctionnement de sécurité commute une soupape d'inversion prévue dans le système, en permanence entre différents états pour que le compresseur soit chargé en permanence.

5. Procédé selon l'une des revendications précédentes, caractérisé en ce qu'on charge le compresseur en commutant le système, respectivement à des intervalles déterminés en le faisant passer d'un module de chauffage à un module de refroidissement.

6. Procédé selon l'une des revendications précédentes, caractérisé en ce que pour déterminer que le compresseur n'a pas encore été coupé on mesure l'échange d'énergie permanente du fluide caloporteur.

7. Procédé selon l'une des revendications précédentes, caractérisé en ce que pour déterminer si le compresseur n'a pas encore été coupé on mesure l'énergie évacuée et/ou fournie par le fluide caloporteur.

8. Dispositif pour surveiller et commander un système de chauffage et de refroidissement comportant un compresseur et au moins un échangeur de chaleur entre lesquels circule un fluide caloporteur, caractérisé en ce que :
a) le dispositif comporte des capteurs pour surveiller au moins un paramètre spécifique du système en fonctionnement, pour déterminer des circonstances pour lesquelles il faudrait couper le compresseur du système.
b) un module de calcul qui, après émission d'un ordre de coupure, détermine si le compresseur n'a pas été coupé dans ces conditions déterminées, et dans ce cas on affiche un défaut de soudure de contact et
c) des éléments de charge et de commande, les premiers étant initialisés par ce module de commande et le module de calcul ou un module de calcul supplémentaire sous la commande d'un module de fonctionnement de sécurité en présence d'un défaut de soudage de contact, la commande étant telle que le compresseur reste en charge pour éviter toute autodestruction du compresseur jusqu'à ce que des mesures de correction soient entreprises.

9. Dispositif selon la revendication 8, caractérisé en ce que les capteurs comportent un capteur de température pour mesurer la température de sortie du compresseur.

10. Dispositif selon l'une des revendications 8 ou 9, caractérisé en ce que les capteurs comportent un capteur de température pour mesurer la température du fluide caloporteur dans un échangeur de chaleur du système.

11. Dispositif selon l'une des revendications 8 à 10, caractérisé en ce que les moyens de commande sont constitués par une soupape d'inversion qui est constamment commutée entre les différents états pour le module de fonctionnement de sécurité pour que le compresseur reste chargé en permanence.
